# FASCICULE DE BREVET EUROPEEN

(11) **EP 1 212 146 B1**
(45) Date de publication et mention de la délivrance du brevet: **09.07.2003**
(21) Numéro de dépôt: 00962623.5
(22) Date de dépôt: 13.09.2000
(51) Int. Cl.: B05C 17/02

(54) **DISPOSITIF A PEINDRE A CONTROLE EN ROTATION DE L'ELEMENT D'APPLICATION**
VORRICHTUNG ZUM STREICHEN MIT EINER DREHREGELUNG DES AUFTRAGUNGSTEILS
DEVICE FOR PAINTING WITH APPLYING ELEMENT CONTROLLED IN ROTATION

(30) Priorité: 13.09.1999 FR 9911421
(43) Date de publication de la demande: 12.06.2002
(73) Titulaire: FRANPIN S.A., F-02260 La Capelle (FR)
(72) Inventeur: LALLEMENT, Frédéric, F-02260 la Capelle (FR); FIEVET, Pascal, F-02260 la Capelle (FR)
(74) Mandataire: Texier, Christian
(86) Numéro de dépôt international: FR0002525
(87) Numéro de publication internationale: WO01019530

(56) Documents cités:
- CA-A- 981 406
- FR-A- 1 112 091
- US-A- 3 866 257
- US-A- 4 528 714
- US-A- 5 769 769

## Description

L'invention concerne les moyens d'application de peinture par exemple pinceaux, rouleaux ou patins.

On connaît les difficultés rencontrées lors d'une application de peinture dans des endroits peu accessibles. En particulier, on sait combien il est fastidieux de peindre certains radiateurs d'intérieur.

Pour faciliter l'application de peinture dans de tels endroits, on a proposé plusieurs outils.

On a proposé des rouleaux à peindre ayant un manchon de très faible dimensions, et dont le support est particulièrement allongé (patte de lièvre).

On a également proposé des pinceaux à radiateurs ayant un manche allongé et une tête de pinceau montée en biais sur le manche.

La mise en peinture des surfaces peu accessibles reste toutefois fastidieuse, même avec ces outils.

En effet, le rouleau de type « patte de lièvre » ne permet pas d'accéder aux endroits les plus étroits et le pinceau à radiateur reste peu maniable.

La présente invention se propose de résoudre ces inconvénients en proposant des moyens d'application de peinture qui soient à la fois fort maniables et qui permettent d'accéder aux endroits les plus étroits.

Ce but est atteint selon l'invention grâce à un dispositif selon la revendication 1.

D'autres caractéristiques, buts et avantages de la présente invention apparaîtront à la lecture de la description détaillée qui va suivre, fait en référence aux figures annexées sur lesquelles :
- La figure 1 représente un dispositif selon l'invention, comportant une tête de pinceau clipsée sur une monture filaire, et présentant une rotule d'orientation de la tête de pinceau ;
- La figure 2 est une coupe transversale d'une pince de clipsage du dispositif de la figure 1, en place sur la monture filaire ;
- La figure 3 représente un dispositif selon l'invention, sensiblement similaire au dispositif de la figure 1, mais dans lequel la tête de pinceau est de type pinceau plat ;
- La figure 4 représente un dispositif selon l'invention comportant un patin d'application monté par clipsage sur une monture filaire, et présentant une rotule d'orientation du patin ;
- La figure 5 représente un dispositif selon l'invention, comportant un rouleau rotatif dont l'axe est orientable sur une monture filaire par clipsage, avec une rotule d'orientation entre l'axe du rouleau et la monture filaire ;

Le dispositif de la figure 1 se compose de trois ensembles principaux.

Ces trois ensembles sont respectivement un support 100, un élément 200 destiné à être chargé en peinture (élément d'application), et un ensemble 300 assurant un maintien entre l'élément d'application 200 et le support 100.

Le support 100 se présente globalement sous la forme d'une monture métallique classique de rouleau à peindre.

Plus précisément il se compose d'un manche 110 et d'un fil métallique 120.

Du manche 110 à son extrémité, le fil 120 décrit d'abord un tronçon rectiligne 122 aligné avec un axe principal X du manche110, puis s'écarte latéralement de la direction du manche, et forme un coude 125 suffisamment fermé pour former au final un retour 127 rectiligne et de direction sensiblement perpendiculaire au manche 110. Ce retour 127 est toutefois ici d'une longueur particulièrement faible.

L'élément 200 d'application de peinture est maintenu en position sur ce retour 127 par les moyens de maintien 300, sans possibilité de glissement le long du retour 127 et sans possibilité de rotation autour de ce retour 127.

Pour cela, les moyens de fixation 300 présentent une portion 310 qui s'étend le long du fil 120 vers le manche 110 et vient se fixer sur une portion du coude 125.

Les moyens de maintien 300 comportent en outre une rotule, constituée d'une partie moyeu 355 solidaire de la tête de pinceau 200 et d'une partie réceptacle, partie réceptacle composée par une association de l'élément 310 précité avec un second élément 320 rapporté sur le fil.

Les deux éléments 310 et 320 formant réceptacle sont rapprochables l'un de l'autre par serrage, le moyeu 355 pouvant être immobilisé dans le réceptacle par ce serrage. Les deux éléments rapprochables 310 et 320 forment donc deux machoires autour du moyeu 355.

Une première machoire 310, qui vient pincer le coude 125 du fil 120, reste fixe lors du vissage, l'autre machoire 320 est entrainée le long du retour 127 lors du vissage.

Pour engager le coude du fil 120, la machoire fixe 310 s'étend vers le manche 110 en formant une pince qui vient s'encliqueter sur le coude 125.

Comme on peut le voir sur la figure 2, la pince forme deux parois latérales 312 et 313 qui délimitent une gorge 316, dans laquelle gorge s'étend le fil 120. Cette gorge 316 est ouverte vers un côté du plan géométrique principal du support 100.

La paroi 312 porte sur sa face interne une excroissance 317 longeant le bord libre de cette paroi 312. Cette excroissance 317 et placée de telle sorte que l'élément filaire 120 se place entre cette excroissance 317 et le fond de la gorge 316.

L'excroissance 317 présente une pente oblique vers le fond de la gorge 316 qui délimite, conjointement avec la paroi opposée 313, une forme qui est convergente en éloignement du fond. Cette gorge 316 à bords convergents assure un maintien stable du fil métallique 120 dans le fond de la gorge 316, sans jeu.

La paroi latérale 312 portant l'excroissance 317 est placée du côté interne du coude 125 et s'oppose ainsi à un glissement de l'ensemble 310 en éloignement du retour rectiligne 127. La paroi opposée 313 externe au coude 125, s'oppose, elle, à un éventuel glissement de la machoire 310 en direction du retour rectiligne 127.

La machoire 310 est donc mise en place par simple rapprochement en force su le fil 120, les parois 312 et 313 s'écartant en éloignement l'un de l'autre au cours de la mise en place.

La mâchoire 310 s'étend au-delà du coude 125 vers l'extérieur de celui-ci, empêchant ainsi un frottement du métal salissant contre la surface à peindre.

Dans le cas présent, la machoire 310 présente, hors sa partie pince destinée à engager le coude 125, une partie destinée à recevoir le fil qui est globalement dégagée.

Selon une variante, la mâchoire 310 entoure la portion rectiligne 127 sur l'ensemble de sa périphérie. Dans ce cas, la mâchoire 310 présente un passage traversant dans lequel on introduit le retour 127 par son extrémité puis on pivote la machoire 310 autour de la partie rectiligne 127 jusqu'à présenter l'ouverture de la gorge 316 face au coude 125.

Pour faciliter le désengagement de la pince, on prévoit une patte 314 s'étendant à partir de la bordure libre de la paroi 313 en éloignement de la gorge 316. Une pression du doigt sur cette patte 314 produit un écartement de la paroi 313 par rapport au fil 120 ainsi qu'un glissement du fil hors de la pince.

L'autre machoire 320 de la rotule, qui est entraînée par vissage, présente, elle, un canal longitudinal 322 de même diamètre que celui du retour filaire 127. La longueur de ce canal est choisie pour que, lorsque les deux mâchoires 310 et 320 sont refermées sur le moyeu 355, l'extrémité de la machoire 320 dépasse très légèrement de l'extrémité du retour filaire 127.

Le retour filaire 127 est lui-même muni à cette extrémité d'un passage interne fileté dans lequel une vis 330 est engagée. Le vissage de la vis 330 vient repousser la mâchoire 320 vers la mâchoire 310, prenant en serrage le moyeu 355.

Ainsi, par positionnement angulaire choisi de la tête de pinceau 200 puis serrage de la vis 330, l'utilisateur obtient un outil dont le support est allongé et étroit, et dont l'élément d'application est positionné de manière optimale en fonction de l'endroit à atteindre.

On décrira maintenant en détail la partie réceptacle de la rotule, partie formée par les machoires 310 et 320.

Les machoires 310 et 320 forment chacune une cavité 315, 325 de forme sphérique. Ces deux cavités 315 et 325 se font face et forment à elles deux une cavité d'ensemble 340 qui reçoit environ deux tiers du moyeu 355.

Cette cavité d'ensemble 340 est ouverte en éloignement du support 100, et par cette ouverture passe un élément de liaison 358 reliant le moyeu 355 à la tête de pinceau 200.

Le débattement angulaire autorisé pour la tête de pinceau 200 est limité par les bords de cette ouverture, les positions limite de la tête de pinceau 200 étant celles où l'élément de liaison 358 vient en butée contre les bords de l'ouverture.

Ici, cette cavité 340 est suffisamment ouverte pour pouvoir positionner la tête de pinceau dans un cône angulaire d'environ 60° autour de l'axe principal X du support 100, qui est également ici l'axe du manche 110.

On prévoit, pour renforcer la fixation produite par le serrage, des découpes 345 dans les bordures de la cavité 340, qui forment encoches pour l'élément de liaison 358 de la tête de pinceau 200.

Ces encoches 345 présentent chacune une forme circulaire pour recevoir de manière complémentaire la liaison 358.

Ces encoches 345 sont ici au nombre de quatre, placées aux quatre points cardinaux autour de l'axe X. Une première encoche 345 maintient la tête de pinceau 200 dans le plan principal du support 100 en position oblique par rapport à l'axe X, une seconde encoche 345 maintient la tête de pinceau 200 du côté opposé de l'axe X et toujours dans le plan principal du support 100.

Les troisième et quatrième encoches 345 correspondent à deux positions obliques opposées par rapport à l'axe X, cette fois dans un plan perpendiculaire au plan principal du support 100.

Le réglage angulaire peut être ici effectué selon deux dimensions, c'est à dire, aussi bien dans le plan de la monture 100 que transversalement à ce plan. En variante, le réglage angulaire est limité à un débattement dans un plan choisi et/ou dans une gamme angulaire limitée.

A la figure 1, la tête de pinceau 200 est placée dans une position préférée où elle s'étend obliquement par rapport à l'axe X du manche 110, c'est-à-dire obliquement par rapport à l'axe principal X du support 100, ici dans le plan principal du support 100 et obliquement par rapport au retour 127.

Un blocage dans cette position est particulièrement adapté à la peinture dans les endroits peu accessibles.

La tête de pinceau pointe en outre du même côté que celui où pointe le retour filaire 127, ce qui est avantageux.

On prévoit, dans un autre mode de réalisation, d'adopter des moyens de fixation 300 qui ne présentent aucun moyen de réglage angulaire, l'élément d'application 200 étant maintenu fixe dans une position avantageuse où l'axe de l'élément d'application est oblique par rapport à la direction principale du support 100.

L'orientation oblique idéale est celle de la figure 1, dans le plan du support d'abord, pointant du même côté que le retour 127 d'autre part.

On prévoit selon l'invention de remplacer la tête de pinceau 200 par tout autre élément d'application apte à être imbibé de peinture, en adoptant un contrôle de rotation de l'élément d'application, c'est-à-dire un moyen de fixation qui n'autorise pas la liberté de rotation complète.

La tête de pinceau 200 peut être une tête de pinceau de type plate, comme représenté à la figure 3.

A la figure 4, l'élément d'application 200 est un patin composé d'une plaque 210, sensiblement rigide, recouverte d'une couche textile 220.

La plaque rigide 210 est munie en partie centrale d'un doigt de liaison, référencé 358 comme dans l'exemple précédent, doigt de liaison 358 qui porte un moyeu 355 à son extrémité.

Ce moyeu 355 est engagé dans un réceptacle sphérique 340 formé par deux machoires 310 et 320 similaires à celles précédemment décrites.

On notera toutefois que le réceptacle sphérique 340 présente une découpe de bordure particulièrement prononcée vers un côté du plan principal du support 100.

Cette découpe de bordure permet de placer le patin 200 de telle sorte que le plan de ce dernier soit pratiquement parallèle au plan du support 100.

Plus généralement, une telle bordure particulièrement ouverte vers un côté du plan du support 100 autorise un débattement angulaire plus prononcé du patin 200, permettant de rapprocher le plan du patin 200 du plan du support 100, formant ainsi un outil qui peut être facilement introduit dans un endroit exigu.

L'axe principal du patin 200, c'est à dire l'axe normal au patin, peut être placé dans une direction particulièrement oblique par rapport à l'axe du manche 110, qui est aussi l'axe principal du support 100.

Dans ce mode de réalisation, le patin 200 peut être maintenu sous différentes orientations par rapport à la monture métallique 100, selon les besoins de l'utilisateur. Là encore, la bordure de la cavité 340 forme des encoches 345 semi-circulaires qui renforcent le maintien du moyeu 355 dans des positions particulières du patin 200.

A la figure 5, on propose des moyens de fixation 300 similaires à ceux des exemples précédemment décrits, toutefois l'élément d'application de peinture 200 est un ensemble formant à la fois manchon rotatif 250 et axe de rotation 230 de ce manchon.

L'axe de rotation 230 forme à sa première extrémité le moyeu 355, et s'étend depuis le moyeu pour recevoir à rotation le manchon.

Cet outil comporte donc un support similaire aux montures classiques de rouleaux à peindre, mais le rouleau est monté sur un axe non pas aligné sur le retour 127, mais rapporté sur le support par l'intermédiaire d'un élément permettant un réglage angulaire.

L'axe 240 peut être placé par l'utilisateur dans une position choisie, préférentiellement dans une des positions stables où l'axe 240 vient se loger dans une des découpes de la bordure de la cavité 340.

Le réglage angulaire de la position du rouleau permet à l'utilisateur d'optimiser la forme de son outil en adaptation au type d'endroit à atteindre.

Préférentiellement, on maintient le rouleau dans une position oblique par rapport à l'axe principal X du manche 110, idéalement oblique par rapport au retour 127 et idéalement dans le plan du support 100.

On prévoit d'ailleurs selon une variante de proposer un moyen de fixation 300 n'autorisant pas de réglage angulaire du positionnement du rouleau 250/240, maintenant ce dernier de manière oblique par rapport l'axe X, préférentiellement dans le plan du support 100 et préférentiellement oblique par rapport au retour 127.

Selon une variante de la présente invention, qui concerne l'ensemble des différents éléments d'application proposés ci-avant (pinceau, patin, rouleau), on prévoit des moyens de rotation, par exemple une rotule, qui sont laissés libres en rotation au cours de l'application, dans une gamme de rotation limitée, préférentiellement autour d'une position oblique par rapport au manche 110. Cette disposition est particulièrement avantageuse dans le cas d'un patin.

Cette limitation angulaire se fait par exemple, en limitant de manière choisie l'ouverture de la cavité 340 de réception du moyeu, et en ne produisant aucun serrage du moyeu 355.

Cette disposition autorise le peintre à introduire l'outil dans un endroit particulièrement inaccessible, et, par déplacement de l'élément d'application 200 dans cette gamme autorisée, de provoquer un changement de configuration de l'outil vers une configuration plus adaptée à la phase d'application proprement dite.

Pour produire une bonne adaptabilité de l'outil, on prévoit, en variante, d'adopter un manche 110 téléscopique sur le fil 120, avec moyen de maintien dans une position de télescopage d'étendue choisie.

## Revendications

1. Dispositif pour peindre comprenant un support (100) formé d'un manche (110), d'un fil (120) qui prolonge ce manche (110) et qui décrit un coude (125) puis un retour (127) sensiblement transversal à la direction du manche (110), dispositif comprenant en outre un élément d'application de peinture (200) ainsi que des moyens (300) pour maintenir cet élément (200) sur le support (100), moyens prévus pour être fixés de manière libérable en position sur le retour transversal (127) du support (100), ces moyens (300) étant aptes à produire un contrôle en rotation de l'élément d'application (200) par rapport au support (100), les moyens de maintien (300) étant prévus pour engager une portion du coude (125) qui est située entre le manche (110) et ce retour transversal (127) qui reçoit les moyens de maintien (300).

2. Dispositif selon la revendication 1, **caractérisé en ce que** les moyens de maintien (300) sont prévus pour être clipsés sur une partie du coude (125) située entre le retour transversal (127) et le manche (110).

3. Dispositif selon la revendication précédente, **caractérisé en ce que** les moyens de clipsage (310) forment une pince qui est orientée de façon à venir engager le fil (120) par rapprochement du plan principal du fil (120).

4. Dispositif selon l'une quelconque des revendications 1 à 3, **caractérisé en ce que** les moyens de maintien (300) de l'élément d'application (200) incluent une rotule (310,320,355) autorisant une modification d'orientation de l'élément d'application (200) par rapport au support (100).

5. Dispositif selon l'une quelconque des revendications précédentes, **caractérisé en ce que** les moyens de maintien (300) sont prévus pour autoriser une rotation de l'élément d'application (200) par rapport au support (100) dans un débattement angulaire non nul et limité.

6. Dispositif selon l'une quelconque des revendications précédentes, **caractérisé en ce que** les moyens de maintien (300) sont prévus pour autoriser une rotation de l'élément d'application (200) par rapport au support (100) et comprennent des moyens de blocage (310,320,330) de l'élément d'application (200) dans une position choisie en rotation par l'utilisateur.

7. Dispositif selon l'une quelconque des revendications précédentes, **caractérisé en ce que** les moyens de maintien (300) sont prévus pour maintenir l'élément d'application (200) dans une position oblique par rapport à la direction principale (X) du manche (110).

8. Dispositif selon l'une quelconque des revendications précédentes, **caractérisé en ce que** l'élément d'application (200) est une tête de pinceau.

9. Dispositif selon l'une quelconque des revendications 1 à 7, **caractérisé en ce que** l'élément d'application (200) est un patin recouvert d'une couche textile (220).

10. Dispositif selon l'une quelconque des revendications 1 à 7, **caractérisé en ce que** l'élément d'application (200) comprend un axe (240) ayant une direction distincte de celle du retour transversal (127) et comprend un manchon d'application (250) monté libre à rotation sur cet axe (240).

11. Dispositif selon l'une quelconque des revendications précédentes, **caractérisé en ce que** les moyens de maintien (300) comprennent au moins trois composants (310,320,355), et des moyens (330) pour serrer deux premiers (310,320) des composants autour du troisième (355), le troisième (355) étant libre en rotation entre les deux premiers (310,320) lorsque les deux premiers (310,320) ne sont pas serrés sur le troisième (355), cette rotation correspondant à une rotation de l'élément d'application (200) par rapport au support (100).

12. Dispositif selon l'une quelconque des revendications précédentes, **caractérisé en ce que** le support (100) présente des moyens de réglage téléscopique de la position du manche (100) sur le fil (120).

## Claims

1. Device for painting comprising a support (100) formed of a handle (110), of a wire (120) which extends this handle (110) and which describes an elbow (125) then a return (127) roughly transversal to the direction of the handle (110), the device further comprising a paint-applying element (200) and means (300) for holding this element (200) on the support (100), the means being designed to be fixed releasably in position on the transverse return (127) of the support (100), these means (300) being able to exercise control over the rotation of the applying element (200) with respect to the support (100), the holding means (300) being designed to engage a portion of the elbow (125) which portion lies between the handle (110) and this transverse return (127) which receives the holding means (300).

2. Device according to Claim 1, **characterized in that** the holding means (300) are designed to be clipped onto a part of the elbow (125) which part lies between the transverse return (127) and the handle (110).

3. Device according to the preceding claim, **characterized in that** the clipping means (310) form a clip which is oriented in such a way as to engage the wire (120) by approaching the main plane of the wire (120).

4. Device according to any one of Claims 1 to 3, **characterized in that** the means (300) for holding the applying element (200) include a ball joint (310, 320, 355) allowing the orientation of the applying element (200) with respect to the support (100) to be altered.

5. Device according to any one of the preceding claims, **characterized in that** the holding means (300) are designed to allow the applying element (200) to rotate with respect to the support (100) in a non-zero and limited angular travel.

6. Device according to any one of the preceding claims, **characterized in that** the holding means (300) are designed to allow the applying element (200) to rotate with respect to the support (100) and comprise means (310, 320, 330) for immobilizing the applying element (200) in a position of rotation chosen by the user.

7. Device according to any one of the preceding claims, **characterized in that** the holding means (300) are designed to hold the applying element (200) in an oblique position with respect to the main direction (X) of the handle (110).

8. Device according to any one of the preceding claims, **characterized in that** the applying element (200) is a brush head.

9. Device according to any one of Claims 1 to 7, **characterized in that** the applying element (200) is a pad covered with a textile layer (220).

10. Device according to any one of Claims 1 to 7, **characterized in that** the applying element (200) has a spindle (240) having a direction distinct from that of the transverse return (127) and comprises an applying sleeve (250) mounted so that it can rotate freely on this spindle (240).

11. Device according to any one of the preceding claims, **characterized in that** the holding means (300) comprise at least three components (310, 320, 355) and means (330) for clamping two first (310, 320) of the components about the third (355), the third (355) being free to rotate between the first two (310, 320) when the first two (310, 320) are not clamped on the third (355), this rotation corresponding to a rotation of the applying element (200) with respect to the support (100).

12. Device according to any one of the preceding claims, **characterized in that** the support (100) has means of telescopic adjustment of the position of the handle (100) on the wire (120).

## Patentansprüche

1. Vorrichtung zum Anstreichen, mit einem Träger (100), der aus einem Griff (110) und einem Draht (120) gebildet ist, der diesen Griff (110) verlängert und der eine Krümmung (125) und dann einen Umschlag (127) beschreibt, der im wesentlichen quer zur Richtung des Griffes (110) verläuft, wobei die Vorrichtung außerdem ein Farbauftrageelement (200) sowie Mittel (300) zum Halten dieses Elements (200) auf dem Träger (100) und Mittel aufweist, die vorgesehen sind, um in einer in der Position freisetzbaren Weise auf dem querverlaufenden Umschlag (127) des Trägers (100) befestigt zu werden, wobei diese Mittel (300) dazu eingerichtet sind, eine Drehsteuerung des Auftrageelements (200) bezüglich des Trägers (100) zu erzeugen, und wobei die Haltemittel (300) vorgesehen sind, um in einen Abschnitt der Krümmung (125) einzugreifen, die zwischen dem Griff (110) und diesem Umschlag (127) sitzt, der die Haltemittel (300) aufnimmt.

2. Vorrichtung nach Anspruch 1, **dadurch gekennzeichnet, daß** die Haltemittel (300) vorgesehen sind, um auf einen Abschnitt der Krümmung (125) aufgerastet zu werden, der zwischen dem querverlaufenden Umschlag (127) und dem Griff (110) vorgesehen ist.

3. Vorrichtung nach dem vorausgehenden Anspruch, **dadurch gekennzeichnet, daß** die Aufrastmittel (310) eine Zange bilden, die derart ausgerichtet ist, daß sie durch Heranbringen des Drahtes (120) an die Hauptebene zum Eingriff mit dem Draht (120) gelangt.

4. Vorrichtung nach irgendeinem der Ansprüche 1 bis 3, **dadurch gekennzeichnet, daß** die Haltemittel (300) des Auftrageelements (200) ein Kugelgelenk (310, 320, 355) umfassen, das eine Änderung der Ausrichtung des Auftrageelements (200) bezüglich des Trägers (100) ermöglicht.

5. Vorrichtung nach irgendeinem der vorangehenden Ansprüche, **dadurch gekennzeichnet, daß** die Haltemittel (300) vorgesehen sind, um eine Drehung des Auftrageelements (200) bezüglich des Trägers (100) mit einer Winkelauslenkung zuzulassen, die nicht Null und begrenzt ist.

6. Vorrichtung nach irgendeinem der vorangehenden Ansprüche, **dadurch gekennzeichnet, daß** die Haltemittel (300) vorgesehen sind, um eine Drehung des Auftrageelements (200) bezüglich des Trägers (100) zuzulassen, und Sperrmittel (310, 320, 330) für das Auftrageelement (200) in einer durch den Benutzer gewählten Drehlage aufweisen.

7. Vorrichtung nach irgendeinem der vorangehenden Ansprüche, **dadurch gekennzeichnet, daß** die Haltemittel (300) vorgesehen sind, um das Auftrageelement (200) in einer Lage zu halten, die bezüglich der Hauptrichtung (X) des Griffs (110) schräg ist.

8. Vorrichtung nach irgendeinem der vorangehenden Ansprüche, **dadurch gekennzeichnet, daß** das Auftrageelement (200) ein Pinselkopf ist.

9. Vorrichtung nach irgendeinem der Ansprüche 1 bis 7, **dadurch gekennzeichnet, daß** das Auftrageelement (200) ein Kissen ist, das mit einer Textillage (220) abgedeckt ist.

10. Vorrichtung nach irgendeinem der Ansprüche 1 bis 7, **dadurch gekennzeichnet, daß** das Auftrageelement (200) eine Achse (240) aufweist, die eine Richtung aufweist, die von der des querverlaufenden Umschlags (127) verschieden ist, und eine Auftragehülse (250) aufweist, die frei zur Drehung auf dieser Achse (240) angebracht ist.

11. Vorrichtung nach irgendeinem der vorangehenden Ansprüche, **dadurch gekennzeichnet, daß** die Haltemittel (300) mindestens drei Komponenten (310, 320, 355) aufweisen, sowie Mittel (330), um die beiden ersten (310, 320) der Komponenten rund um die dritte (355) festzuklemmen, wobei die dritte (355) frei zur Drehung zwischen den beiden ersten (310, 320) ist, wenn die beiden ersten (310, 320) nicht auf die dritte (355) aufgeklemmt sind, und wobei diese Drehung einer Drehung des Auftrageelements (200) bezüglich des Trägers (100) entspricht.

12. Vorrichtung nach irgendeinem der vorangehenden Ansprüche, **dadurch gekennzeichnet, daß** der Träger (100) Mittel zur teleskopischen Einstellung der Lage des Griffs (100) auf dem Draht (120) aufweist.
